# FASCICULE DE BREVET EUROPEEN

(11) **EP 2 917 928 B1**
(45) Date de publication et mention de la délivrance du brevet: **24.04.2019**
(21) Numéro de dépôt: 13798594.1
(22) Date de dépôt: 12.11.2013
(51) Int. Cl.: H01H 29/04, H01H 35/42

(54) **SURFACE INTERACTIVE MULTI-CAPTEURS SENSIBLE A L'HUMIDITE**
FEUCHTIGKEITSEMPFINDLICHE INTERAKTIVE OBERFLÄCHE MIT MEHREREN SENSOREN
HUMIDITY SENSITIVE MULTI SENSOR INTERACTIVE SURFACE

(30) Priorité: 12.11.2012 FR 1260698; 12.11.2012 US 201261725186 P
(43) Date de publication de la demande: 16.09.2015
(73) Titulaire: Digital Art International, 75015 Paris (FR); Fourneau, Antonin, 75020 Paris (FR)
(72) Inventeur: FOURNEAU, Antonin, 75020 Paris (FR)
(74) Mandataire: Osha Liang
(86) Numéro de dépôt international: PCT/EP2013/073646
(87) Numéro de publication internationale: WO 2014/072532

(56) Documents cités:
- WO-A2-2008/021462
- CH-A5- 619 563
- JP-A- 2006 055 588

## Description

### DOMAINE DE L'INVENTION

La présente invention concerne une surface interactive multi-capteurs sensible à l'humidité, notamment pour des applications de panneaux lumineux et panneaux de commande.

### ETAT DE L'ART

Créer des surfaces lumineuses d'affichages à base de diodes électroluminescentes (LED) à grande échelle demande souvent une logistique importante. L'architecture en cascade des données transmises pour contrôler les séquences d'allumages demande de déporter l'intelligence du système vers une unité centrale ce qui implique une maintenance et un réseau important de câble. Il est de plus compliqué pour des raisons mécaniques ou d'encombrement de permettre au public d'interagir avec ces dispositifs. Cet ensemble de contraintes fait qu'il est assez complexe de proposer un dispositif novateur d'interaction à grande échelle et simple de mise en oeuvre.

Récemment, des installations interactives ont été proposées, dans lesquelles le public peut modifier la brillance de LED par l'application d'un pinceau ou d'un chiffon humide. Il a été montré par exemple comment deux tiges métalliques pouvaient être utilisées pour établir un contact électrique en présence d'eau, le contact générant l'allumage d'une diode électroluminescente par l'intermédiaire d'un circuit de commande. Ces installations ne permettent pas cependant de réaliser des surfaces planes et présentent l'inconvénient d'accumuler de l'eau entre les tiges. Par ailleurs, ces installations fonctionnent en général avec de très faibles tensions et nécessitent de ce fait un circuit de commande électronique de type microcontrôleur pour le contrôle des LED à partir des tensions générées au niveau de chaque contact.

L'invention propose une surface interactive multi-capteurs sensible à l'humidité, présentant une très bonne sensibilité à la densité d'humidité, et permettant la réalisation de surfaces intelligentes planes qui peuvent s'adapter à des supports de formes variables. Notamment, l'invention s'applique à la réalisation de surfaces lumineuses d'affichage à grande échelle, simples de conception tout en présentant une grande sensibilité. Le document "CH 619 563 A5" divulgue une surface interactive multi-capteurs sensible à l'humidité comprenant : Un support en matériau non conducteur électriquement présentant une première surface, un premier élément de contact, déposé sur la première surface, destiné à être relié à un pôle d'une alimentation électrique, un second élément de contact, déposé sur la première surface, destiné à être relié à l'entrée d'un actionneur, le second élément de contact étant associé à un premier élément de contact pour former un capteur, le premier et le second élément de contact d'un capteur étant séparés par une piste isolante électriquement telle que la présence d'une quantité donnée d'humidité sur la piste fasse contact électrique entre le premier et le second élément de contact.

### RESUME DE L'INVENTION

Selon un premier aspect, l'invention concerne une surface interactive multi-capteurs sensible à l'humidité comprenant :
- Un support en matériau non conducteur électriquement présentant une première surface
- Un ensemble de capteurs élémentaires,
- Un ensemble de premiers éléments de contact, déposés sur la première surface, destinés à être reliés chacun à un pôle d'une alimentation électrique,
- Un ensemble de seconds éléments de contact, déposés sur la première surface, destinés à être reliés chacun à l'entrée d'un actionneur, chaque second élément de contact étant associé à un premier élément de contact pour former un capteur élémentaire, les premier et second éléments de contact d'un capteur élémentaire étant séparés par une piste isolante électriquement telle que la présence d'une quantité donnée d'humidité sur la piste fasse contact électrique entre les premier et le second éléments de contact.

La surface interactive multi-capteurs, autrement appelée capteur surfacique dans la présente description, permet de rendre une surface intelligente en réagissant au contact de l'eau ou de tout autre fluide conducteur, pour des applications d'affichage ou d'interaction. La sensibilité est produite par l'application ou la pulvérisation d'eau permettant le passage d'un courant des premiers éléments de contact vers les seconds éléments de contact. La surface interactive multi-capteurs peut être installée à l'horizontale ou à la verticale (support sol ou mural) ou s'adapter à des formes en volume, les capteurs élémentaires étant directement imprimables sur la surface du support, qui peut être souple.

Selon une variante, au moins l'un des premier et second éléments de contact comprend un matériau conducteur électriquement, non métallique. L'utilisation de matériaux conducteurs non métalliques pour la formation des premiers et/ou seconds éléments de contact permet de protéger le système de la corrosion et de garantir sa pérennité, même dans le cas de pistes de séparation très fines entre les éléments de contact.

Selon une variante, chaque premier et/ou second élément de contact comprend une piste en matériau métallique recouvert d'un matériau conducteur non métallique.

Selon une variante, les premiers et/ou seconds éléments de contact sont réalisés intégralement en matériau conducteur non métallique.

Selon une variante, le matériau conducteur non métallique est formé à base de carbone. Le carbone empêchant l'électrolyse, il n'y a plus d'échange d'électron porteur d'atome entre les deux dipôles électriques formés par les éléments de contact électrique et il ne peut donc plus y avoir de dégradation du matériau.

Selon une variante, les premier et second éléments de contact d'un capteur élémentaire sont formés chacun d'une piste en matériau conducteur, par exemple en matériau métallique, l'ensemble des deux éléments de contact et de la piste isolante électriquement les séparant étant recouverts d'un matériau anisotrope conducteur selon un axe perpendiculaire à la première surface, et ce afin de protéger le capteur de la corrosion. Par exemple, le revêtement anisotrope est une couche en silicone ou verre, rendue conducteur uniquement sur l'axe perpendiculaire à la première surface grâce à des fibres de carbone.

Selon une variante, les premier et second éléments de contact se présentent sous forme de deux bandes sensiblement parallèles.

Selon une variante, les bandes sont arrondies en forme de serpentin.

Selon une variante, les premier et second éléments de contact se présentent sous forme de deux bandes fermées séparées par ladite piste isolante électriquement, une bande externe formant le premier élément de contact et une bande interne formant le second élément de contact, la bande interne étant connectée électriquement à un plot électrique d'une seconde surface du support par un via de connexion électrique traversant.

Selon une variante, la partie de la première surface extérieure aux dites bandes externes est revêtue d'une couche conductrice électriquement.

Selon une variante, chaque capteur élémentaire comprend un circuit électronique d'adaptation du signal électrique généré lors du contact entre les premier et second éléments de contact à l'entré de l'actionneur.

Selon une variante, les bandes intérieure et extérieure présentent des formes de fleurs avec 6 à 10 pétales, avantageusement 8 pétales.

Selon une variante, les capteurs élémentaires sont agencés sous forme d'une matrice à deux dimensions.

Selon un deuxième aspect, l'invention concerne un panneau lumineux sensible à l'humidité comprenant une surface interactive multi-capteurs selon le premier aspect et pour chaque capteur élémentaire, une diode électroluminescente (LED) dont l'un des pôles est relié au second élément de contact.

Des LEDs peuvent par exemple être disposées au centre de chaque capteur élémentaire d'humidité et s'allumer en fonction de la quantité d'eau présente permettant ainsi d'utiliser chaque LED comme un pixel lumineux dont l'intensité dépend de la quantité d'eau déposée autour. La formation des images lumineuses dépendra ainsi du tracé effectué avec l'eau.

Selon une variante, chacune des LED est par ailleurs contrôlée par un module de pilotage ou « driver » en fonction d'un signal vidéo. Il est ainsi possible de faire naître sur le panneau lumineux une vidéo qui n'apparaît qu'aux endroits où le tracé avec de l'eau a été effectué.

Selon un troisième aspect, l'invention concerne un panneau de commande sensible à l'humidité comprenant une surface interactive multi-capteurs selon le premier aspect, le second élément de contact de chaque capteur élémentaire étant connecté à une entrée d'un microcontrôleur.

Selon une variante, le signal au niveau de chaque entrée du microcontrôleur est traité, par exemple enregistré, de telle sorte à mémoriser le tracé de l'eau.

### BREVE DESCRIPTION DES FIGURES

D'autres caractéristiques et avantages de l'invention apparaîtront à la lecture de la description qui suit, illustrée par les figures sur lesquelles :
- Les figures 1A et 1B, des schémas illustrant le principe d'un capteur surfacique selon la présente description;
- Les figures 2A à 2D, des exemples de formes de capteurs élémentaires;
- Les figures 3A à 3E, des schémas illustrant des variantes de matériaux utilisés pour former les éléments de contact d'un capteur élémentaire;
- La figure 4A un exemple de panneau lumineux réalisé selon la présente description et les figures 4B à 4D, des schémas illustrant des vues d'un exemple de capteur surfacique pour une application de panneau lumineux;
- La figure 5, un exemple de circuit électrique adapté à un capteur élémentaire connecté à une LED;
- La figure 6, un schéma montrant un exemple de capteur surfacique pour une application de type panneau de commande.

### DESCRIPTION DETAILLEE

Les figures 1A et 1B illustrent le principe général de fonctionnement d'un capteur surfacique 100 selon la présente description. Le capteur surfacique comprend un ensemble de capteurs élémentaires dont 4 sont représentés sur la figure 1A, le premier de ces capteurs élémentaires étant représenté plus en détails sur la figure 1B. Chaque capteur élémentaire comprend un premier élément de contact (101 - 104) et un second élément de contact (111 - 114) séparés par une piste isolante électriquement (191, figure 1B). Les premier et second éléments de contact sont déposés sur une surface d'un support en matériau non conducteur électriquement. Les premiers éléments de contact sont destinés à être reliés chacun à un pôle d'une alimentation électrique 150 et les seconds éléments de contact sont destinés à être reliés chacun à l'entrée d'un actionneur (121 - 124). La présence d'humidité ou de tout autre fluide conducteur sur la piste 191 d'un capteur élémentaire fait contact électrique entre le premier et le second élément de contact et déclenche un signal au niveau de l'actionneur auquel le second élément de contact est relié. Chaque capteur élémentaire peut par ailleurs comprendre un circuit électronique (131 - 134) pour adapter le signal électrique généré lorsqu'il y a contact entre le premier et le second élément à l'actionneur. Les premiers et seconds éléments de contact présentent avantageusement des formes de bandes, ou pistes, déposées sur la surface du support de telle sorte à permettre la réalisation d'un capteur surfacique lisse qui peut même s'adapter à des formes en volume lorsque le support est en matériau flexible. La largeur de la piste de séparation entre les éléments de contact ainsi que la forme et la taille des éléments de contact permet d'adapter la sensibilité d'un capteur élémentaire à la densité d'humidité voulue. L'agencement d'un grand nombre de capteurs élémentaires sur une même surface permet de réaliser des capteurs surfaciques à grande échelle et d'excellente résolution.

Les figures 2A à 2D montrent des exemples de formes de capteurs élémentaires. Les nombreuses recherches effectuées montrent que la forme et la taille des éléments de contact sont en corrélation avec la sensibilité du capteur. L'augmentation de la surface de ces éléments de contact augmente le potentiel de connexion entre les deux éléments de contact en suivant l'ordre des figures 2A à 2D. Ainsi, des bandes de forme arrondie, par exemple sous forme d'un serpentin (figure 2D) présentent une plus grande surface potentielle de connexion. Les déposants ont montré que des éléments de contact sous forme de bandes en forme de fleurs à 6 ou 8 pétales présentaient un excellent compromis entre la surface occupée par un capteur élémentaire et le potentiel de connexion entre les éléments de contact. De tels exemples sont illustrés plus bas. La largeur de la piste de séparation non conductrice (291-294), ou « gap » selon l'expression anglo-saxonne, influence aussi la sensibilité du capteur. En choisissant un gap de largeur inférieure au millimètre, on peut ainsi commencer à créer des contacts électriques à l'échelle d'une particule d'eau obtenue par exemple par simple pulvérisation. Un gap trop grand réduira au contraire la sensibilité du capteur.

Les figures 3A à 3E illustrent des variantes de matériaux utilisés pour former les éléments de contact d'un capteur élémentaire.

Dans ces exemples, le support 380 est par exemple un support classiquement utilisé pour la fabrication de circuits imprimés, par exemple en résine époxy ou polymère synthétique de type bakélite®. Il est fait en matériau non conducteur électriquement. Le support peut également être fait en matériau souple pour la réalisation d'un capteur surfacique flexible ; il peut par exemple comprendre un film de polyimide, par exemple du kapton.

La figure 3A montre un capteur élémentaire formé de 2 bandes métalliques 301, 311. Ce capteur est simple à réaliser mais présente l'inconvénient d'une oxydation naturelle du métal au contact de l'eau, augmentée par une réaction électrochimique dite électrolyse lors du passage d'un courant trop important.

Les figures 3B à 3E représentent des variantes préférées de la présente invention, dans lesquelles un matériau conducteur électriquement, non métallique, est utilisé pour la formation d'au moins un des deux éléments de contact. Cette variante permet de réduire voir de supprimer tout effet d'électrolyse et de garantir une pérennité du capteur même dans le cas de gaps de faibles largeurs. Il est alors possible d'obtenir des capteurs de très bonne sensibilité, résistants dans le temps.

La figure 3B montre un premier exemple de capteur élémentaire comprenant deux bandes métalliques 301, 311 protégées par une couche en matériau conducteur non métallique (302, 312), par exemple du carbone. Ce capteur présente l'avantage d'annuler l'oxydation et l'électrolyse tout en étant compatible avec les techniques de fabrication classique de circuits imprimés. Par exemple, un circuit imprimé simple ou double couche est utilisé. Il comprend un support isolant et, de part et d'autre, une fine couche de cuivre. Les bandes métalliques 301, 311 peuvent être obtenues de façon connue par gravure de la couche en cuivre ou fraisage numérique. Alternativement, des pistes conductrices peuvent être déposées sur la surface d'un support plan ou de forme quelconque, et des composants déposés par collage et fixation par exemple au moyen d'un laser. Le dépôt de carbone à l'endroit des bandes métalliques est fait par exemple par sérigraphie, le gap 390 entre les bandes métalliques n'étant pas recouvert.

La figure 3C montre un capteur constitué de deux bandes métalliques 301, 311, l'une des deux seulement étant recouverte d'une surface conductrice non métallique. Une polarité doit être respectée pour diminuer l'électrolyse. Ainsi, la bande métallique 311 recouverte de matériau conducteur non métallique pourra avantageusement être connecté à la cathode (pôle négatif) de l'alimentation électrique afin de ne pas perdre de matière lors de la circulation d'un courant.

La figure 3D montre un capteur comprenant deux bandes métalliques 301, 311, l'ensemble formé des deux éléments de contact et de la piste de séparation 390 entre les deux étant recouvert d'une couche 303 en matériau anisotrope conducteur selon un axe perpendiculaire à la surface du support 380 sur laquelle sont déposés les éléments de contact. Il s'agit par exemple d'une couche en silicone ou verre, rendue conducteur uniquement sur l'axe perpendiculaire à la première surface grâce à des fibres de carbone.

La figure 3E montre un exemple de capteur élémentaire dans lequel les premier et second éléments de contact sont formés de bandes en matériau conducteur non métallique. La fabrication est plus complexe que celle permettant la réalisation de capteurs élémentaires illustrés par exemple sur les figures 3B, 3C mais le capteur résultant est allégé, la quantité de matériaux et le poids étant réduit. Les éléments de contact sont déposés par exemple par sérigraphie ou impression. Ils sont par exemple formés en graphène.

Les figures 4A à 4D illustrent respectivement un exemple de surface interactive multi-capteurs 400 pour une application de panneau lumineux et des vues partielles respectivement de dessus, en coupe et de dessous du capteur surfacique représenté sur la figure 4A.

Le panneau 400 (figure 4A) comprend un arrangement de 100 capteurs élémentaires 410 arrangés sous forme d'une matrice à deux dimensions. Chaque capteur élémentaire présente la forme d'une fleur à 8 pétales au centre de laquelle est disposée la LED. Ce motif présente l'avantage d'augmenter la surface et donc le potentiel de connexion autour de la LED et de mieux retenir l'humidité. Dans cet exemple, les 100 LED (461, figures 4B à 4D) de chaque plaque 400 sont incrustées dans un trou de 5mm au centre du capteur élémentaire 410 en forme de "Fleur". Chaque LED est soudée sur la face verso 450 du support 480. Dans cet exemple, la cathode 451 de chaque LED est reliée directement au pôle négatif (-) de l'alimentation (non représentée) tandis que l'anode 441 est reliée par un trou via 481 au second élément de contact 411 du contact élémentaire 410, déposé sur la face recto 470 du support. Le second élément de contact 411 est ainsi connecté à l'anode 441 de la LED mais isolé du premier élément de contact 401 lui-même relié au pôle positif (+) de l'alimentation par la piste de séparation 491 formant une rainure. La LED s'allume lorsqu'une goutte d'eau se pose sur la rainure de la Fleur qui isole l'anode de la LED du plan d'alimentation 470. L'eau fait alors office de résistance est conduit assez d'électricité pour allumer la LED. Plus il y aura d'eau dans la périphérie du capteur élémentaire Fleur plus la LED sera allumée. Le panneau lumineux est une application du capteur surfacique permettant de contrôler une matrice de LED. Chaque LED réagit et s'illumine au contact de l'eau. Par exemple, comme décrit précédemment, sur la surface 470 du support 480 sont imprimées des pistes en cuivre formant les seconds éléments de contact 411, ces éléments de contact étant séparés du plan d'alimentation par les rainures 491. Avantageusement, les éléments de contact 401, 411 peuvent être recouverts ensuite d'une encre conductrice pour supprimer l'oxydation et garantir une bonne pérennité du capteur, comme cela est illustré sur la figure 3B. Alternativement, la surface 470 (recto) du support sur laquelle sont imprimés les éléments de contact peut être reliée à la borne négative de l'alimentation et la surface 450 (verso) à la borne positive.

Selon une variante, un circuit électronique peut être agencé au niveau de chaque LED, avantageusement sur la face verso du support, pour protéger la LED en cas de surtension et éventuellement ajuster la sensibilité. Un exemple 530 d'un tel circuit est illustré de façon schématique sur la figure 5. Un circuit de résistances 531 et transistor 532 permet d'alimenter en toute sécurités la LED 561 sertie dans le support (480, figure 4C) en fonction de la quantité d'électricité que l'eau déposée au niveau de la piste de séparation 591 laisse passer entre deux éléments de contact 501, 511 imprimés sur la face 570 du capteur. Les transistors permettent de stabiliser le signal d'allumage des LED et d'amplifier le faible courant passant par le capteur élémentaire « fleur ».

L'arrangement ainsi décrit d'une matrice de capteurs élémentaires formant chacun un motif de type « Fleur », avec en son centre la LED, permet la réalisation d'un panneau lumineux sensible à l'humidité ou à tout autre fluide conducteur avec une très grande sensibilité, pérenne dans le temps dès qu'un matériau conducteur non métallique est utilisé pour former tout ou partie d'au moins l'un des premier et second éléments de contact. L'allumage de la LED peut se faire directement dès qu'une densité d'humidité est présente sur la piste isolante de séparation, sans nécessité le contrôle par un microcontrôleur, et permet ainsi une solution simple de conception pour un affichage lumineux à grande échelle, sur surface plane, rigide ou souple.

Dans l'exemple décrit au moyen des figures 4A à 4D et 5, les LED sont toutes reliées au même pôle d'une alimentation. Alternativement, il est possible de les alimenter individuellement avec un signal image ou vidéo, pour former une image statique ou vidéo qui sera révélée par présence d'humidité.

L'exemple décrit au moyen des figures 4A à 4D et 5 illustre un exemple de réalisation d'un panneau lumineux faite au moyen de cartes de circuits imprimés, rendant la fabrication particulièrement simple et bas coût. D'autres types de supports peuvent être utilisés en fonction des applications. On pourra par exemple concevoir un verre sensible à la buée en intégrant dans du verre des LED encapsulés dans un plastique conducteur. On pourra aussi concevoir l'impression directe des LED sur le support suivie d'une impression des capteurs élémentaires pour former un panneau lumineux intégralement imprimable. Dans ce cas, la LED peut-être protégée par une goutte de résine. Les éléments de contact sont formés par exemple d'une peinture conductrice non soluble dans l'eau ou de graphène.

Selon une variante, le panneau lumineux comprend en outre pour chaque LED un module de pilotage ou « driver », permettant de faire varier indépendamment la luminosité de chaque LED. Les modules de pilotage sont par exemple formés à l'aide d'un réseau de microcomposants dédiés au pilotage de LED. Il est possible d'afficher sur la surface humidifiée non plus une lumière homogène, figée et ne se réduisant que lors du séchage, mais un signal vidéo permettant de jouer tout type d'images en séquences provenant d'une source vidéo. Les pixels s'animent à l'endroit des contacts avec l'eau.

La surface interactive multi-capteurs décrite dans la présente description peut également être utilisé comme panneau de commande sensible à l'humidité ou à tout fluide conducteur électriquement. La figure 6 montre un exemple de capteur surfacique pour une application de panneau de commande. Le Panneau de contrôle surfacique 600 permet de déclencher différentes actions via un microcontrôleur 680. Il comprend comme illustré sur la figure 1A un ensemble de capteurs élémentaires comprenant chacun un premier élément de contact (601 - 604) destiné à être connecté au borne d'une alimentation 650 et un second élément de contact (611 - 614) destiné à être connecté à une entrée (621 - 624) du microcontrôleur 680. L'entrée du microcontrôleur est par exemple une entrée GPIO, une entrée digitale un convertisseur analogique/numérique. En fonction de la densité d'humidité présente au niveau d'un capteur élémentaire, le contact électrique peut être établi permettant de générer un ou plusieurs signaux (S₁ - S2) en sortie du microcontrôleur. Selon une variante, des circuits électroniques (631 - 634) peuvent être prévus au niveau de chacun des capteurs élémentaires pour adapter le signal à l'entrée du microcontrôleur, par exemple des circuits d'amplification. La forme des capteurs élémentaires peut être en forme de fleur, comme décrit précédemment pour optimiser la sensibilité du capteur. De nombreuses applications sont alors possibles. Le microcontrôleur peut commander des LED en faisant varier les paramètres de la LED (intensité, couleur) en fonction de la quantité d'eau détectée au niveau de chaque capteur élémentaire et/ou des sons. Des applications sont possibles dans le domaine du jeu ; on pourra par exemple concevoir un jeu évolutif en fonction de la densité d'humidité enregistrée au niveau de chaque capteur. Des applications sont possibles dans la signalétique, la domotique, et de façon générale dans tout domaine dans lequel on cherche à créer des interactions.

Selon une variante, chaque entrée du microcontrôleur est traitée, par exemple, enregistré. Il est ainsi possible d'enregistrer tout message écrit avec un tracé d'eau dans une base de données et ainsi de pouvoir reproduire ou analyser chaque dessin effectué sur la surface multi-capteurs. Par exemple, il est ainsi possible de pouvoir partager un instant sur des réseaux sociaux avec d'autres personnes pour communiquer en direct avec un outil plus sensible qu'un clavier. On aura la possibilité de dessiner ensemble et en même temps sur la même surface ou encore même de jouer à des jeux. Comme la surface est aussi sensible au toucher des doigts en captant leur légère humidité de la peau, il est possible dans cette version d'enregistrer et d'afficher un dessin alors que l'humidité n'est plus ou quasiment plus présente.

La surface interactive multi-capteurs ainsi décrite dans la présente description forme une nouvelle forme d'interface Homme Machine sensible à l'humidité du corps ou l'ajout d'humidité, ou à tout autre fluide conducteur électriquement.

Bien que décrite à travers un certain nombre d'exemples de réalisation, le capteur surfacique décrit dans la présente description peut comprendre différentes variantes, modifications et perfectionnements qui apparaîtront de façon évidente à l'homme de l'art, étant entendu que ces différentes variantes, modifications et perfectionnements font partie de la portée de l'invention telle que définie par les revendications qui suivent.

## Revendications

1. Surface interactive multi-capteurs sensible à l'humidité comprenant :
- Un support (380, 480) en matériau non conducteur électriquement présentant une première surface,
- Un ensemble de capteurs élémentaires,
- Un ensemble de premiers éléments de contact (101 - 104), déposés sur la première surface, destinés à être reliés chacun à un pôle d'une alimentation électrique,
- Un ensemble de seconds éléments de contact (111 - 114), déposés sur la première surface, destinés à être reliés chacun à l'entrée d'un actionneur, chaque second élément de contact (111) étant associé à un premier élément de contact (101) pour former un capteur élémentaire, les premier et second éléments de contact d'un capteur élémentaire étant séparés par une piste isolante électriquement (191) telle que la présence d'une quantité donnée d'humidité sur la piste fasse contact électrique entre les premier et le second éléments de contact.

2. Surface interactive multi-capteurs selon la revendication 1, dans laquelle au moins l'un des premier et second éléments de contact comprend un matériau conducteur électriquement, non métallique (302, 312).

3. Surface interactive multi-capteurs selon la revendication 2, dans laquelle au moins l'un des premier et second éléments de contact comprend une piste en matériau métallique recouvert d'un matériau conducteur non métallique; ou au moins l'un des premier et second éléments de contact est en matériau conducteur non métallique ; ou les premier et second éléments de contact d'un capteur élémentaire sont formés chacun d'une piste en matériau conducteur électriquement (301, 311), l'ensemble des deux éléments de contact et de la piste isolante électriquement les séparant étant recouverts d'un matériau (303) anisotrope conducteur selon un axe perpendiculaire à la première surface.

4. Surface interactive multi-capteurs selon l'une quelconque des revendications 2 à 3, dans laquelle le matériau conducteur non métallique est formé à base de carbone.

5. Surface interactive multi-capteurs selon l'une quelconque des revendications précédentes, dans laquelle les premier et second éléments de contact se présentent sous forme de deux bandes sensiblement parallèles.

6. Surface interactive multi-capteurs selon la revendication 5, dans laquelle les bandes sont arrondies en forme de serpentin.

7. Surface interactive multi-capteurs selon la revendication 5, dans laquelle les premier et second éléments de contact se présentent sous forme de deux bandes fermées séparées par ladite piste isolante électriquement, une bande externe formant le premier élément de contact et une bande interne formant le second élément de contact, la bande interne étant connectée électriquement à un plot électrique d'une seconde surface du support (480) par un via de connexion électrique (481) traversant.

8. Surface interactive multi-capteurs selon la revendication 7, dans laquelle la première surface est revêtue sur la zone extérieure aux bandes externes d'une couche conductrice électriquement permettant de connecter électriquement l'ensemble des premiers éléments de contact.

9. Surface interactive multi-capteurs selon l'une quelconque des revendications 7 à 8, dans laquelle les bandes intérieure et extérieure forment un motif de fleur avec 6 à 10 pétales, avantageusement 8 pétales.

10. Surface interactive multi-capteurs selon l'une quelconque des revendications précédentes, dans laquelle chaque capteur élémentaire comprend un circuit électronique (131 - 134) d'adaptation du signal électrique généré lors du contact entre les premier et second éléments de contact à l'entré de l'actionneur.

11. Surface interactive multi-capteurs selon l'une quelconque des revendications précédentes, dans laquelle les capteurs élémentaires sont agencés sous forme d'une matrice à deux dimensions.

12. Panneau lumineux sensible à l'humidité comprenant une surface interactive multi-capteurs selon l'une quelconque des revendications précédentes et pour chaque capteur élémentaire, une diode électroluminescente dont l'une des bornes est reliée au second élément de contact.

13. Panneau lumineux sensible à l'humidité selon la revendication 12, dans lequel la diode électroluminescente est disposée au centre dudit capteur élémentaire.

14. Panneau lumineux sensible à l'humidité selon l'une quelconque des revendications 12 à 13, dans lequel la surface interactive multi-capteurs comprend un réseau de microcomposants dédiés au pilotage des diodes électroluminescentes et configurés pour transmettre un signal vidéo aux diodes électroluminescentes.

15. Panneau de commande sensible à l'humidité comprenant une surface interactive multi-capteurs selon l'une quelconque des revendications 1 à 11, le second élément de contact de chaque capteur élémentaire étant connecté à une entrée d'un microcontrôleur.

## Patentansprüche

1. Feuchtigkeitsempfindliche, interaktive Oberfläche mit mehreren Sensoren mit:
- einem Träger (380, 480) aus elektrisch nicht leitfähigem Material, der eine erste Oberfläche aufweist;
- einer Reihe von Elementarsensoren;
- einer Reihe von ersten Kontaktelementen (101-104), die auf der ersten Oberfläche angeordnet sind und jeweils mit einem Pol einer Stromversorgung verbunden werden können;
- einer Reihe von zweiten Kontaktelementen (111-114), die auf der ersten Oberfläche angeordnet sind und jeweils mit einem Eingang eines Aktors verbunden werden können, wobei jedes der zweiten Kontaktelemente (111) einem ersten Kontaktelement (101) zugeordnet ist, um einen Elementarsensor zu bilden, wobei die ersten und die zweiten Kontaktelemente eines Elementarsensors durch eine elektrisch isolierende Bahn (191) derart voneinander getrennt sind, dass bei Vorhandensein einer bestimmten Menge an Feuchtigkeit auf der Bahn ein elektrischer Kontakt zwischen den ersten und den zweiten Kontaktelementen hergestellt wird.

2. Interaktive Oberfläche mit mehreren Sensoren nach Anspruch 1, wobei mindestens eines der ersten und zweiten Kontaktelemente ein elektrisch leitfähiges, nichtmetallisches Material (302, 312) aufweist.

3. Interaktive Oberfläche mit mehreren Sensoren nach Anspruch 2, wobei mindestens eines der ersten und zweiten Kontaktelemente eine Bahn aus metallischem Material aufweist, die mit einem nichtmetallischen, leitfähigen Material bedeckt ist; oder wobei mindestens eines der ersten und zweiten Kontaktelemente ein nichtmetallisches, leitfähiges Material aufweist; oder wobei die ersten und die zweiten Kontaktelemente eines Elementarsensors jeweils aus einer Bahn aus elektrisch leitfähigem Material (301, 311) ausgebildet sind, wobei die Gesamtheit der beiden Kontaktelemente und die sie voneinander trennende elektrisch isolierende Bahn mit einem anisotrop leitfähigem Material (303) entlang einer Achse senkrecht zur ersten Oberfläche bedeckt sind.

4. Interaktive Oberfläche mit mehreren Sensoren nach einem der Ansprüche 2 bis 3, wobei das nichtmetallische, leitfähige Material auf Basis von Kohlenstoff gebildet wird.

5. Interaktive Oberfläche mit mehreren Sensoren nach einem der vorstehenden Ansprüche, wobei die ersten und die zweiten Kontaktelemente in Form von zwei im Wesentlichen parallelen Streifen vorliegen.

6. Interaktive Oberfläche mit mehreren Sensoren nach Anspruch 5, wobei die Streifen in Form einer Spule abgerundet sind.

7. Interaktive Oberfläche mit mehreren Sensoren nach Anspruch 5, wobei die ersten und die zweiten Kontaktelemente in Form von zwei geschlossenen Streifen vorliegen, die durch die elektrisch isolierende Bahn getrennt sind, wobei ein äußerer Streifen das erste Kontaktelement bildet und ein innerer Streifen das zweite Kontaktelement bildet, wobei der innere Streifen elektrisch mit einem elektrischen Pad einer zweiten Oberfläche des Trägers (480) verbunden ist mittels einer Durchkontaktierung (481).

8. Interaktive Oberfläche mit mehreren Sensoren nach Anspruch 7, wobei die erste Oberfläche auf dem Bereich außerhalb der äußeren Streifen mit einer elektrisch leitfähigen Schicht beschichtet ist, durch welche die Reihe der ersten Kontaktelemente elektrisch verbunden wird.

9. Interaktive Oberfläche mit mehreren Sensoren nach einem der Ansprüche 7 bis 8, wobei die inneren und die äußeren Streifen ein Blumenmotiv mit 6 bis 10 Blütenblättern, vorzugsweise mit 8 Blütenblättern, bilden.

10. Interaktive Oberfläche mit mehreren Sensoren nach einem der vorstehenden Ansprüche, wobei jeder Elementarsensor eine elektronische Schaltung (131-134) aufweist zur Anpassung des elektrischen Signals, das beim hergestellten Kontakt zwischen den ersten und den zweiten Kontaktelementen am Eingang des Aktors erzeugt wird.

11. Interaktive Oberfläche mit mehreren Sensoren nach einem der vorstehenden Ansprüche, wobei die Elementarsensoren in Form einer zweidimensionalen Matrix angeordnet sind.

12. Feuchtigkeitsempfindliche Leuchttafel, die eine interaktive Oberfläche mit mehreren Sensoren nach einem der vorstehenden Ansprüche aufweist, und die für jeden Elementarsensor eine Leuchtdiode aufweist, bei der einer der Anschlüsse mit dem zweiten Kontaktelement verbunden ist.

13. Feuchtigkeitsempfindliche Leuchttafel nach Anspruch 12, wobei die Leuchtdiode in der Mitte des Elementarsensors angeordnet ist.

14. Feuchtigkeitsempfindliche Leuchttafel nach einem der Ansprüche 12 bis 13, wobei die interaktive Oberfläche mit mehreren Sensoren ein Netz aus Mikrokomponenten aufweist, die zur Steuerung von Leuchtdioden dienen und derart konfiguriert sind, dass ein Videosignal an die Leuchtdioden übermittelt wird.

15. Feuchtigkeitsempfindliches Bedienfeld, das eine interaktive Oberfläche mit mehreren Sensoren nach einem der Ansprüche 1 bis 11 aufweist, wobei das zweite Kontaktelement jedes Elementarsensors mit einem Eingang eines Mikrocontrollers verbunden ist.

## Claims

1. A moisture-sensitive multi-sensor interactive surface comprising:
- a support (380, 480) made of an electrically nonconductive material having a first surface,
- a set of elementary sensors,
- a set of first contact elements (101-104), deposited on the first surface, and intended to be each connected to a pole of a power supply system,
- a set of second contact elements (111-114), deposited on the first surface, and intended to be each connected to the input of an actuator, with each second contact element (111) being associated with a first contact element (101) so as to form an elementary sensor, with the first and second contact elements of an elementary sensor being separated by an electrically insulating track (191) such that the presence of a given amount of moisture on the track causes electrical contact between the first and second contact elements.

2. A multi-sensor interactive surface according to claim 1, wherein at least one of the first and second contact elements comprises an electrically conductive non-metallic material (302, 312).

3. A multi-sensor interactive surface according to claim 2, wherein at least one of the first and second contact elements comprises a track made of a metallic material coated with a non-metallic conductive material; or the first and second contact elements of an elementary sensor are each formed of a track made of an electrically conductive material (301, 311), with the set of the two contact elements and the electrically insulating track separating same being coated with a conductive anisotropic material (303) along an axis perpendicular to the first surface.

4. A multi-sensor interactive surface according to any one of claims 2 to 3, wherein the non-metallic conductive material is carbon-based.

5. A multi-sensor interactive surface according to any one of the preceding claims, wherein the first and second contact elements are in the form of two substantially parallel strips.

6. A multi-sensor interactive surface according to claim 5, wherein the strips are rounded-shaped coils.

7. A multi-sensor interactive surface according to claim 5, wherein the first and second contact elements are in the form of two closed strips separated by said electrically insulating track, with an outer strip forming the first contact element and an inner strip forming the second contact element, with the inner strip being electrically connected to an electrical pad of a second surface of the support (480) by means of an electrical connection through-via (481).

8. A multi-sensor interactive surface according to claim 7, wherein the first surface is coated, on the area outside the outer strips, with an electrically conductive layer for electrically connecting the set of the first contact elements.

9. A multi-sensor interactive surface according to any one of claims 7 to 8, wherein the inner and outer strips form a flower pattern with 6 to 10 petals, advantageously 8 petals.

10. A multi-sensor interactive surface according to any one of the preceding claims, wherein each elementary sensor comprises an electronic circuit (131-134) for adapting the electric signal generated upon contact between the first and second contact elements at the input of an actuator.

11. A multi-sensor interactive surface according to any one of the preceding claims, wherein the elementary sensors are arranged as a two-dimensional matrix.

12. A moisture-sensitive light panel comprising a multi-sensor interactive surface according to any one of the preceding claims and for each elementary sensor, a light-emitting diode one terminal of which is connected to the second contact element.

13. A moisture-sensitive light panel according to claim 12, wherein the light-emitting diode is positioned at the center of said elementary sensor.

14. A moisture-sensitive light panel according to any one of claims 12 to 13, wherein the multi-sensor interactive surface comprises a micro-component network dedicated to the control of the light-emitting diodes and so configured as to transmit a video signal to the light-emitting diodes.

15. A moisture-sensitive control panel comprising a multi-sensor interactive surface according to any one of claims 1 to 11, with the second contact element of each elementary sensor being connected to one input of a microcontroller.
